# FASCICULE DE BREVET EUROPEEN

(11) **EP 0 829 601 B1**
(45) Date de publication et mention de la délivrance du brevet: **05.04.2000**
(21) Numéro de dépôt: 97490029.2
(22) Date de dépôt: 12.09.1997
(51) Int. Cl.: E05B 65/16

(54) **Crémone, notamment destinée à des portes de camion, conteneur ou autres**
Treibstangenschloss, insbesondere für Türe eines Kraftwagens, eines Containers oder desgleichen
Espagnolette lock, in particular for doors of a vehicle, a container or other

(30) Priorité: 16.09.1996 FR 9611458
(43) Date de publication de la demande: 18.03.1998
(73) Titulaire: Thiriet Fils Société Anonyme, 08000 Warcq (FR)
(72) Inventeur: Thiriet, Philippe, 98420 Warcq (FR)
(74) Mandataire: Duthoit, Michel

(56) Documents cités:
- FR-A- 1 372 853
- FR-A- 2 349 013
- FR-A- 2 574 464
- FR-A- 2 683 252
- US-A- 5 050 916

## Description

La présente invention concerne une crémone, notamment destinée à des portes de camion, conteneur ou autres.

Toutefois, bien que plus particulièrement prévue pour de telles applications, la présente invention pourra également être utilisée, de manière générale, dans tous les secteurs de l'activité économique dans lesquels on souhaite pouvoir fermer et/ou ouvrir des portes, des fenêtres et/ou autres.

Actuellement, dans le domaine des portes de camion ou de conteneur, il est connu d'utiliser des crémones, assujetties auxdites portes, constituées d'une tige d'actionnement terminée à ses extrémités de pênes coopérant avec des gâches prévues au-dessus et en-dessous desdites portes, au niveau du cadre dans lequel ces dernières sont montées.

De manière à faciliter leur conception et leur fabrication, les pènes et les gâches se trouvant au-dessus et en-dessous des portes sont généralement de même dimension.

Cela étant, afin de simplifier le chargement, la partie supérieure des cadres est désormais d'une hauteur de plus en plus faible, obligeant ainsi à diminuer les dimensions de la gâche et du pène se trouvant au-dessus des portes, ce qui est incompatible avec les crémones actuellement connues, sauf à modifier de manière identique leurs caractéristiques à la fois dans leur partie supérieure et dans leur partie inférieure, au risque d'altérer, notamment, leur robustesse.

Le but de la présente invention est de proposer une crémone qui pallie les inconvénients précédant et puisse être utilisée pour fermer et/ou ouvrir des portes montées dans des cadres de dimensions différentes en-dessous et au-dessus desdites portes.

Un autre but de la présente invention est de proposer une crémone qui présente une robustesse élevée et assure un verrouillage satisfaisant.

Un autre but de la présente invention est de proposer une crémone comprenant un verrou supérieur et un verrou inférieur, reliés par une tige d'actionnement, qui permette d'éviter que l'un seulement des deux verrous ne soit en position de butée, et ceci afin de ne pas risquer de torsions de leur tige d'actionnement.

Un autre but de la présente invention est de proposer une crémone, notamment destinée à des portes de camion, conteneur ou autres, qui permette de rattraper le léger décalage angulaire susceptible d'apparaître entre les portes de la caisse desdits camions, conteneurs ou autres, lorsque ces derniers ne sont pas garés et/ou stockés horizontalement.

Un autre but de la présente invention est de proposer une crémone dont les manipulations puissent être effectuées avec un minimum d'effort.

D'autres buts et avantages de la présente invention apparaîtront au cours de la description qui va suivre qui n'est donnée qu'à titre indicatif et qui n'a pas pour but de la limiter.

La présente invention concerne une crémone, notamment destinée à des portes de camion, conteneur ou autres, comprenant un verrou supérieur et un verrou inférieur, reliés par une tige d'actionnement, lesdits verrous étant constitués chacun d'un pène, assujetti à ladite tige, coopérant avec une gâche, caractérisée par le fait que lesdits verrous inférieur et supérieur présentent des dimensions différentes selon l'axe longitudinal de la tige tandis que leurs dimensions sont sensiblement identiques dans les directions orthogonales audit axe.

La présente invention sera mieux comprise à la lecture de la description suivante accompagnée des dessins en annexe, parmi lesquels :
- la figure 1 illustre, en vue de face, un exemple d'utilisation et de réalisation de crémones conformes à l'invention,
- la figure 2 illustre, en vue de face, la gâche des verrous inférieur et supérieur d'une crémone conforme à l'invention, ainsi que leur positionnement respectif,
- la figure 3 illustre, en vue de dessus, la gâche du verrou supérieur représentée à la figure 2 précédente,
- la figure 4 illustre, en vue de dessous, la gâche du verrou inférieur représentée à la figure 2 précédente,
- la figure 5 illustre, en vue de face, le pêne des verrous inférieur et supérieur de la crémone dont les gâches sont représentées à la figure 2 précédente, et ceci sensiblement à la même échelle,
- la figure 6 est une vue de dessus du pêne du verrou supérieur représenté à la figure 5 précédente,
- la figure 7 est une vue de dessous du pêne du verrou inférieur représenté à la figure 5 précédente,
- la figure 8 permet, en vue de face, d'illustrer une comparaison des dimensions du pêne du verrou inférieur et du verrou supérieur d'une crémone conforme à l'invention.

La présente invention concerne une crémone, notamment destinée à des portes de camion, conteneur ou autres.

Toutefois, bien que plus particulièrement prévue pour de telles applications, la présente invention pourra également être utilisée, de manière générale, dans tous les domaines de l'activité économique dans lesquels on souhaite pouvoir actionner des portes, des fenêtres ou autres.

Comme représentée à la figure 1, une crémone 1 conforme à l'invention comprend un verrou supérieur 2 et un verrou inférieur 3, reliés par une tige d'actionnement 4. Lesdits verrous 2, 3, sont constitués chacun d'un pêne 5, 6, assujettis à ladite tige 4, coopérant avec une gâche 7, 8.

Dans la suite du texte, les termes « supérieur » et « inférieur » seront d'ailleurs utilisés pour qualifier respectivement les éléments des verrous supérieur 2 et inférieur 3.

Selon l'exemple particulier d'application illustré, de telles crémones 1 peuvent équiper, notamment, la face arrière 9 d'un camion ou conteneur. Ladite face arrière 9 est constituée, par exemple, d'une porte 10, comprenant deux battants 11, mobiles en rotation autour des montants verticaux 12 d'un cadre 13 comprenant, en outre, une traverse supérieure 14 et une traverse inférieure 15.

Une crémone 1 est prévue, notamment, sur chacun des battants 11 et coopère avec ceux-ci, par exemple, par l'intermédiaire de brides 16. Lesdits verrous supérieur 2 et inférieur 3 se trouvent, par exemple, respectivement au niveau de la traverse supérieure 14 et de la traverse inférieure 15 lesdites gâches 7, 8 étant assujetties à ces dernières et la tige d'actionnement 4 constituant un axe d'articulation commun auxdits pènes supérieur 5 et inférieur 6.

Comme illustré par les figures suivantes, selon l'invention, lesdits verrous supérieur 2 et inférieur 3 présentent des dimensions différentes selon l'axe longitudinal 17 de la tige 4 tandis que leurs dimensions sont sensiblement identiques dans les directions orthogonales audit axe 17.

Une telle crémone peut ainsi équiper, par exemple, des portes comprenant un cadre dont la traverse supérieure est de hauteur plus limitée que la traverse inférieure afin de faciliter le chargement.

En effet, dans le cas de portes de camion ou conteneur, ladite traverse supérieure s'étend, généralement, du plafond dudit camion ou conteneur vers son plancher et diminue donc la surface d'ouverture définie par les battants de la porte. C'est pourquoi on cherche désormais à réduire les dimensions de ladite traverse supérieure et des éléments rapportés à ce niveau.

Si l'on se reporte plus précisément à la figure 2 où la position de l'axe longitudinal 17 de la tige d'actionnement 4 en position de fermeture est représentée de manière fictive, on constate ainsi que l'encombrement, repéré h_{gs}, du verrou supérieur 2 dans la direction de l'axe longitudinal 17 est, par exemple, réduit par rapport à l'encombrement, repéré h_{gi}, du verrou inférieur 3 dans la même direction.

A titre d'exemple non limitatif, on pourra utiliser des verrous supérieur 2 et inférieur 3 dont l'encombrement respectif h_{gs} et h_{gi} sera d'environ 40 et 55 mm.

Toutefois, comme évoqué plus haut, les dimensions des verrous supérieur 2 et inférieur 3 restent sensiblement identiques dans les directions orthogonales audit axe longitudinal 17. Ainsi, par exemple, l'épaisseur, repérée eₚₛ, du pêne supérieur 5 est sensiblement égale à l'épaisseur, repérée eₚᵢ, du pêne inférieur 6, notamment au niveau de l'axe d'articulation desdits pênes.

De même, la distance, repérée Iₚₛ, entre l'extrémité distale du pène supérieur 5 et l'axe longitudinal 17 de la tige 4 est sensiblement égale à la distance, repérée Iₚᵢ, séparant l'extrémité distale du pêne inférieur 6 audit axe longitudinal 17.

Grâce à de telles caractéristiques, on peut utiliser la crémone conforme à l'invention sur un camion présentant un cadre muni d'une traverse supérieure de hauteur réduite, tout en conservant des propriétés de résistance mécanique suffisantes. On assure également l'introduction du pène supérieur 5 dans la gâche supérieure 7, et ceci en évitant d'avoir à effectuer des réglages fastidieux au moment du montage.

Cela étant, selon l'exemple de réalisation représenté, lesdits pênes 5; 6 se présentent sous la forme d'un bec 18, 19 muni chacun d'un axe longitudinal 20, 21, sensiblement perpendiculaire audit axe longitudinal 17 de la tige 4, et d'un axe transversal 22, 23, sensiblement perpendiculaire audit axe longitudinal 17 de la tige 4 et audit axe longitudinal 20, 21 desdits pênes 5, 6.

De manière connue, ledit bec 18, 19 comprend un corps 24, 25, dont la projection orthogonale sur le plan défini par l'axe longitudinal 17 de la tige 4 et l'axe longitudinal 20, 21 desdits pênes 5, 6, dit plan V, présente une forme sensiblement trapézoïdale isocèle symétrique par rapport audit axe longitudinal 20, 21 desdits pênes 5, 6. Lesdits becs 18, 19, sont munis, en outre, par exemple, à leur extrémité distale, d'un nez 26, 27 arrondi.

De manière à faciliter l'introduction desdits pènes 5, 6 dans lesdites gâches 7, 8 et/ou à permettre le rattrapage d'un éventuel jeu, les angles, repérés αₚₛ et αₚᵢ, entre les côtés du trapèze formé par ladite projection orthogonale sur le plan V du corps 24, 25 desdits becs 18, 19 sont sensiblement identiques sur le pêne 5 du verrou supérieur 2 et sur le pène 6 du verrou inférieur 3. Un même rapport de réduction n'est pas ainsi repris uniformément pour passer des dimensions, selon l'axe longitudinal 17 de la tige d'actionnement 4, du verrou inférieur 3 au verrou inférieur 2.

La figure 8 illustre, plus particulièrement la forme correspondante du bec 18, 19 des pènes supérieur 5 et inférieur 6. On constate ainsi, comme évoqué plus haut, que les angles αₚᵢ et αₚₛ sont égaux de même que leur encombrement longitudinal Iₗₛ et Iₗᵢ.

On constate de plus que la projection orthogonale des nez 26, 27 desdits becs 18, 19, sur le plan V, présente une courbure plus importante sur le pêne 5 du verrou supérieur 2 que sur le pêne 6 inférieur 3.

Cela étant, on pourra utiliser, par exemple, des pènes 5, 6 dont les corps 24, 25 sont formés d'un tronc de cône de section sensiblement elliptique, prolongé par des nez 26, 27 arrondis, tangents audit tronc de cône.

Dans ce cas de figure, la conservation d'un même angle αₚᵢ et αₚₛ entre le pène supérieur et le pène inférieur entraîne, notamment, une modification de leur conicité, la section du bec 18 du pène supérieur 5 étant sensiblement plus ronde que la section du bec du pêne inférieur 6.

A titre d'exemple non limitatif, on pourra choisir des angles αₚᵢ et αₚₛ entre les côtés des trapèzes formés par la projection orthogonale des corps 24, 25 des becs 18, 19 sur le plan V d'environ 30 °. La longueur entre l'extrémité distale desdits pênes 5, 6 et l'axe longitudinal 17 de la tige 4 pourra être quant à elle, notamment, de 49 mm.

Cela étant, si l'on se reporte de nouveau aux figures 2 à 4, selon le mode de réalisation illustré, lesdites gâches 7, 8 sont constituées, notamment, d'une bride 28, 29, assujettie à une semelle 30, 31. Comme précédemment évoqué, selon l'invention, les longueurs I_{bs} et I_{bf} desdites brides 28, 29 selon l'axe longitudinal 36, 37 desdites gâches 7, 8 sont identiques ainsi que les distances Iₐₛ et I_{af} entre l'extrémité proximale desdites brides supérieure 28 et inférieure 29, d'une part, et ledit axe 17 d'autre part.

De même, comme représentée aux figures 2 et 4, l'épaisseur eₛₛ de la semelle 30 de la gâche supérieure 7 et l'épaisseur eₛᵢ de la semelle 31 de la gâche inférieure 8 sont identiques ainsi que les dimensions, respectivement repérées e_{bs} et e_{bi}, des brides 28, 29 de la gâche supérieure 7 et inférieure 8, selon la même direction.

Selon le mode de réalisation illustré, lesdits pènes 5, 6 épousent, sensiblement le contour intérieur de la bride 28, 29 desdites gâches 7, 8 en position de fermeture. Ainsi, comme pour lesdits pènes 5, 6, la projection orthogonale sur le plan V des côtés des brides 28 de la gâche supérieure 7 et des côtés de la bride 29 de la gâche inférieure 8 étant, notamment, respectivement inclinés l'un vers l'autre selon un angle repéré α_{gs} et α_{gi}, lesdits angles α_{gi} et α_{gs} sont, par exemple, égaux et identiques aux angles αₚᵢ et αₚₛ.

Comme représentées, lesdites gâches 7, 8 comprennent, éventuellement, en outre, un bossage 32, 33 apte à coopérer avec une gorge 34, 35 prévue à l'arrière desdits pênes 5, 6, les dimensions angulaires dans le plan V, notamment repérées αₒₛ et αₒᵢ du bossage 32 de la gâche 7 du verrou supérieur 2 et du bossage 33 de la gâche 8 du verrou inférieur 3 étant, par exemple, sensiblement identiques, et ceci également au voisinage dudit plan V, dans les plans parallèles à ce dernier.

Par plan V, il faut comprendre ici le plan défini par l'axe longitudinal 17 de la tige d'actionnement 4 et l'axe longitudinal 36, 37 des gâches 7, 8, des verrous supérieur 2 et inférieur 3, correspondant audit axe longitudinal 20, 21 des pênes 5, 6 à fermeture.

La coopération simultanée desdits bossages 32, 33 et desdites gorges 34, 35 permet, notamment, de faciliter l'introduction des pènes 5, 6 dans les gâches 7, 8.

Cela étant, la crémone conforme à l'invention comprend, en outre, éventuellement, une poignée 38 dans le prolongement du pène 6 du verrou inférieur 3, ladite poignée 38 et ledit pêne 6 du verrou inférieur 3 étant diamétralement opposée par rapport à la tige 4.

Comme représentée aux figures 2 et 5, ladite poignée 38 présente, notamment, des lumières 39, 40, aptes à coopérer avec un organe de verrouillage, non représenté, et/ou une languette 41, apte à permettre un cadenassage de ladite poignée 38, prévus au niveau de ladite gâche 8 du verrou inférieur 3.

Par ailleurs, les pènes 5, 6 présentent, en outre, éventuellement, des épaulements 42, 43, aptes à coopérer avec lesdites brides 28, 29 et délimitant leur enfoncement dans ces dernières.

Naturellement, d'autres mises en oeuvre, à la portée de l'homme de l'art, auraient pu être envisagées sans pour autant sortir du cadre de la présente invention.

## Revendications

1. Crémone (1), notamment destinée à des portes de camion, conteneur ou autres, comprenant un verrou supérieur (2) et un verrou inférieur (3), reliés par une tige d'actionnement (4), lesdits verrous (2, 3) étant constitués chacun d'un pêne (5, 6), assujetti à ladite tige (4), coopérant avec une gâche (7, 8), caractérisée par le fait que lesdits verrous inférieur (2) et supérieur (3) présentent des dimensions différentes selon l'axe longitudinal (17) de ladite tige (4) tandis que leurs dimensions sont sensiblement identiques dans les directions orthogonales audit axe (17).

2. Crémone selon la revendication 1, dans laquelle lesdits pênes (5, 6) se présentent sous la forme d'un bec (18, 19), muni chacun d'un axe longitudinal (20, 21), sensiblement perpendiculaire audit axe longitudinal (17) de la tige (4), et d'un axe transversal (22, 23), sensiblement perpendiculaire audit axe longitudinal (17) de la tige (4) et audit axe longitudinal (20, 21) desdits pènes (5, 6), ledit bec (18, 19) comprenant un corps (24, 25) dont la projection orthogonale sur le plan défini par l'axe longitudinal (17) de la tige (4) et l'axe longitudinal desdits pênes (5, 6), dit plan V, présente une forme sensiblement trapézoïdale isocèle symétrique par rapport à l'axe longitudinal (20, 21) desdits pènes (5, 6), l'angle entre les côtés dudit trapéze étant sensiblement identique sur le pène (5) du verrou inférieur (2) et sur le pène (6) du verrou supérieur (3).

3. Crémone selon la revendication 2, dans laquelle lesdits becs (18, 19) présentent, à leur extrémité distale, un nez (26, 27) arrondi, la projection orthogonale desdits nez (26, 27) dans le plan V présentant une courbure plus importante sur le pêne (5) du verrou supérieur (2) que sur le pène (6) du verrou inférieur (3).

4. Crémone selon la revendication 2, dans laquelle ledit angle entre les côtés du trapèze est d'environ 30 °.

5. Crémone selon la revendication 1, dans laquelle lesdites gâches (7, 8) sont constituées d'une bride (28, 29) assujettie à une semelle (30, 31), lesdits pènes (5, 6) épousant sensiblement le contour intérieur de la bride (28, 29) desdites gâches (7, 8) en position de fermeture.

6. Crémone selon la revendication 1, dans laquelle lesdites gâches (7, 8) comprennent, en outre, un bossage (32, 33) apte à coopérer avec une gorge (34, 35) prévue à l'arrière desdits pènes (5, 6), les dimensions angulaires dans le plan V du bossage (32) de la gâche (7) du verrou supérieur (2) et du bossage (33) de la gâche (8) du verrou inférieur (3) étant sensiblement identiques.

7. Crémone selon la revendication 1 comprenant en outre une poignée (38) dans le prolongement du pène (6) du verrou inférieur (3), ladite poignée (38) et ledit pêne (6) du verrou inférieur (3) étant diamétralement opposés par rapport à ladite tige (4).

## Patentansprüche

1. Treibstangengetriebe (1), nämlich für Türen von Lastkraftwagen, Behältern oder dergleichen, umfassende eine obere Riegelsperre (2) und eine untere Riegelsperre (3), die durch eine Betätigungsstange (4) mit einander verbunden sind, wobei die genannten Riegelsperren (2, 3) jeweils aus einem Riegel (5, 6) bestehen, der an der genannten Stange (4) befestigt ist und mit einem Schließblech (7, 8) zusammenwirkt, dadurch gekennzeichnet, daß die genannten untere (2) und obere (3) Riegelsperren in der Richtung der Längsachse (17) der genannten Stange (4) unterschiedliche Abmessungen aufweisen, während ihre Abmessungen in den zur genannten Achse (17) senkrechten Richtungen im wesentlichen gleich sind.

2. Treibstangengetriebe nach Anspruch 1, bei dem die genannten Riegel (5, 6) als Schnäbel (18, 19) ausgestaltet sind, die jeweils mit einer Längsachse (20, 21) versehen sind, die im wesentlichen senkrecht zur genannten Längsachse (17) der Stange (4) verläuft, und mit einer Querachse (22, 23), die im wesentlichen senkrecht zur genannten Längsachse (17) der Stange (4) und zur genannten Längsachse (20, 21) der genannten Riegel (5, 6) verläuft, wobei der genannte Schnabel (18, 19) einen Körper (24, 25) umfaßt, dessen orthogonale Projektion auf der von der Längsachse (17) der Stange (4) und der Längsachse (20, 21) der genannten Riegel (5, 6) definierten, V-Ebene genannten Ebene, im wesentlichen die Form eines gleichschenkligen Trapezes, symmetrisch zur Längsachse (20, 21) der genannten Riegel (5, 6) aufweist, wobei der Winkel zwischen den Seiten des genannten Trapezes im wesentlichen identisch ist beim Riegel (5) der unteren Riegelsperre (2) und beim Riegel (6) der oberen Riegelsperre (3).

3. Treibstangengetriebe nach Anspruch 2, bei dem die genannten Schnäbel (18, 19) an ihrem distalen Ende einen gerundeten Nasen (26, 27) aufweisen, wobei die orthogonale Projektion der genannten Nasen (26, 27) auf der V-Ebene eine größere Krümmung am Riegel (5) der oberen Riegelsperre (2) aufweist als am Riegel (6) der unteren Riegelsperre (3).

4. Treibstangengetriebe nach Anspruch 2, bei dem der genannte Winkel zwischen den Seiten des Trapezes etwa 30° beträgt .

5. Treibstangengetriebe nach Anspruch 1, bei dem die genannten Schließbleche (7, 8) aus einem an einer Stützsohle (30, 31) befestigten Flansch (28, 29) bestehen, wobei die genannten Riegel (5, 6) in Schließstellung im wesentlichen dem inneren Kontur des Flansches (28, 29) der genannten Schließbleche (7, 8) angepaßt sind.

6. Treibstangengetriebe nach Anspruch 1, bei dem die genannten Schließbleche (7, 8) 8 außerdem einen Buckel (32, 33) umfassen, der geeignet ist, mit einer auf der hinteren Seite der genannten Riegel (5, 6) vorgesehenen Rinne (34, 35) zusammenzuwirken, wobei die Winkelabmessungen in der V-Ebene des Buckels (32) des Schließbleches (7) der oberen Riegelsperre (2) und des Buckels (33) des Schließbleches (8) der unteren Riegelsperre (3) im wesentlichen identisch sind.

7. Treibstangengetriebe nach Anspruch 1, umfassend außerdem einen Griff (38) in der Verlängerung des Riegels (6) der unteren Riegelsperre (3) umfaßt, wobei der genannte Griff (38) und der genannte Riegel (6) der unteren Riegelsperre (3) bezüglich der Stange (4) diametral gegenüberliegend sind.

## Claims

1. Espagnolette bolt (1) intended, in particular, for the doors of lorries, containers or the like, including an upper bolt (2) and a lower bolt (3), connected by an actuating rod (4), the said bolts (2, 3) each being constituted by latch (5, 6), fixed to the said rod (4), co-operating with a keeper (7, 8), characterised by the fact that the said lower (2) and upper (3) bolts are of different dimensions along the longitudinal axis (17) of the said rod (4), whereas their dimensions are substantially identical in the directions orthogonal to the said axis (17).

2. Espagnolette bolt according to claim 1, in which the said latches (5, 6) take the form of beaks (18, 19), each having a longitudinal axis (20, 21), substantially perpendicular to the said longitudinal axis (17) of the rod (4), and a transverse axis (22, 23), substantially perpendicular to the said longitudinal axis (17) of the rod (4) and to the said longitudinal axis (20, 21) of the said latches (5, 6), the said beak (18, 19) including a body (24, 25), whereof the orthogonal projection onto the plane defined by longitudinal axis (17) of the rod (4) and the longitudinal axis of the said latches (5, 6), the so-called plane V, has a substantially isosceles trapezium shape symmetrical in relation to the longitudinal axis (20, 21) of the said latches (5, 6), the angle between the sides of the said trapezium being substantially identical for the latch (5) of the upper bolt (2) and for the latch (6) of the lower bolt (3).

3. Espagnolette bolt according to claim 2, in which the said beaks (18, 19) have, at their distal ends, a rounded nose (26, 27), the curvature of the orthogonal projection of the said noses (26, 27) in plane V being greater for the latch (5) of the upper bolt (2) than for the latch (6) of the lower bolt (3).

4. Espagnolette bolt according to claim 2, in which the said angle between the sides of the trapezium is approximately 30°.

5. Espagnolette bolt according to claim 1, in which the said keepers (7, 8) are constituted by a flange (28, 29) fixed to a sole (30, 31), the said latches (5, 6) substantially mating with the internal contour of the flange (28, 29) of the said keepers (7, 8) in closed position.

6. Espagnolette bolt according to claim 1, in which the said keepers (7, 8) further include a boss (32, 33) capable of co-operating with a groove (34, 35) provided at the rear of the said latches (5, 6), the angular dimensions in plane V of the boss (32) of the keeper (7) of the upper bolt (2) and of the boss (33) of the keeper (8) of the lower bolt (3) being substantially identical.

7. Espagnolette bolt according to claim 1, further including a handle (38) in the continuation of the latch (6) of the lower bolt (3), the said handle (38) and the said latch (6) of the lower bolt (3) being diametrically opposed in relation to the said rod (4).
